# EUROPÄISCHE PATENTSCHRIFT

(11) **EP 0 188 188 B1**
(45) Veröffentlichungstag und Bekanntmachung des Hinweises auf die Patenterteilung: **21.09.1988**
(21) Anmeldenummer: 85890310.7
(22) Anmeldetag: 13.12.1985
(51) Int. Cl.: E21C 35/22

(54) **Einrichtung zum Versprühen von Kühlflüssigkeit aus Düsen eines Schrämkopfes**
Device for spraying a cooling liquid out of nozzles of a coal cutter drum
Dispositif pour faire jaillir un liquide refroidissant par des buses d'une tête abatteuse

(30) Priorität: 19.12.1984 AT 4030/84
(43) Veröffentlichungstag der Anmeldung: 23.07.1986
(73) Patentinhaber: VOEST-ALPINE Aktiengesellschaft, A-1011 Wien (AT)
(72) Erfinder: Wrulich, Herwig, A-8740 Zeltweg (AT); Zitz, Alfred, A-8740 Zeltweg (AT); Siebenhofer, Gottfried, A-8753 Fohnsdorf (AT)
(74) Vertreter: Haffner, Thomas M., Dr.

(56) Entgegenhaltungen:
- DE-A- 2 915 176
- GB-A- 1 473 267
- GB-A- 2 079 351
- GB-A- 2 098 645
- GB-A- 2 104 945
- GB-A- 2 138 053

## Beschreibung

Die Erfindung bezieht sich auf eine Versprüheinrichtung von Kühlflüssigkeit aus Düsen eines Schrämkopfes, welcher mit Meißeln bestückt ist und rotierbar an einem Schrämarm gelagert ist, bei welcher die Kühlflüssigkeit über Kanäle im Inneren des Schrämkopfes zu den Düsen, insbesondere unter Zwischenschaltung von durch die Meißel betätigten Ventilen und/oder einer Sektorsteuerung, zuführbar ist. Insbesondere unter Verwendung einer Sektorsteuerung oder bei Verwendung einer von der Belastung der Meißel abhängigen Beaufschlagung der Düsen mit Kühlflüssigkeit ist es für den Maschinenfahrer nicht ohne weiteres ersichtlich, ob die jeweils einem Meißel zugeordnete Düse über denjenigen Zeitraum, über welchen der Meißel im Eingriff mit dem abzubauenden Gestein steht, tatsächlich Flüssigkeit an die Ortsbrust versprüht. Aufgrund der staubbeladenen Atmosphäre nahe der Ortsbrust kann es ohne weiteres vorkommen, daß Düsen durch feinen Staub verlegt werden und daher im kritischen Moment des Eingriffes der Meißel in das Gestein keine Kühlflüssigkeit zur Verfügung stellen. Eine derartige Verstopfung der Düsen kann aber zur Folge haben, daß unzulässig hohe Temperaturen an der Ortsbrust auftreten und daß daher in der Folge funkenschlag und Explosionen möglich sind.

Aus der DE-A-2 915 176 ist eine Vorwarneinrichtung zum Anzeigen der Inbetriebsetzung einer Maschine mit einer Wasserspritzdüse bekanntgeworden, bei welcher auf der Wasserspritzdüse ein temperaturabhängiger Widerstand angeordnet ist, welcher an eine Steuerschaltung, über welche die Maschine in Betrieb gesetzt werden kann, angeschlossen ist.

Die Erfindung zielt nun darauf ab, eine Düsenverstopfung rechtzeitig zu erkennen. Zur Lösung dieser Aufgabe besteht die Erfindung im wesentlichen darin,
- daß der Raum vor der Düse uber eine Drossel mit der Kühlflüssigkeitszuführungsleitung verbunden ist,
- daß die Düse in einem den Raum strömungsabwärts von der Drossel begrenzenden Bauteil angeordnet ist,
- daß in die Kühlflüssigkeitszuführungsleitung wenigstens ein Sensor zur Erfassung der Durchflußmenge und/oder des Druckes (P1) eingeschaltet ist,
- wobei bei Verwendung eines Drucksensors für den Druck (P1) wenigstens ein weiterer Sensor den Druck (P2) im Raum vor oder Düse erfaßt und über eine Auswerteschaltung die Drücke (P1, P2) verglichen werden,
- und daß bei Annäherung des Druckes (P2) an den Druck (P1) oder bei einem vorbestimmten Anstieg der Durchflußmenge am Sensor ein Signal ausgelöst wird.

Dadurch, daß der Raum vor der Düse durch eine Drossel von der Kühlflüssigkeitszuleitung getrennt ist, läßt sich in einfacher Weise die Druckdifferenz des Raumes vor der Drossel relativ zum Raum nach der Drossel unmittelbar als Hinweis darauf verwenden, ob eine Verstopfung einer Düse vorliegt oder nicht. Der Druck in dem der Drossel nachgeschalteten Raum wird naturgemäß beim Auftreten einer Verstopfung relativ zum Druck vor der Drossel ansteigen, und bei Erreichen einer vorgegebenen hinreichend kleinen Druckdifferenz muß auf weitgehende Verstopfung der Düse geschlossen werden. Bei vollständiger Verstopfung der Düse wird der Druck nach der Drossel gleich dem Druck vor der Drossel. Die Drossel vergleichmäßigt gleichzeitig den Wasserverbrauch, sodaß auch Durchflußmengenmeßgeräte oder Druckmeßgeräte in der Zuführungsleitung zu einer Aussage über den Grad der Verstopfung von Düsen führen.

Die Verwendung einer Drossel zwischen Kühlwasserzuführungsleitung und dem Raum unmittelbar vor der Düse, welche an verschiedenen Stellen des Zuführungsweges angeordnet sein kann, erlaubt eine besonders einfache und auch im Falle einer bereits aufgetretenen Verstopfung noch betriebssichere Ausbildung, bei welcher wenigstens ein den freien Düsenquerschnitt bezüglich seiner Fläche übersteigender Wandteil des die Düse tragenden Bauteiles als vor Erreichen des vollen Kühlflüssigkeitsdruckes in der Zuführungsleitung berstender Wandteil ausgebildet ist. Bei einer derartigen Ausbildung wird bei beginnender Verstopfung einer Düse der Druck nach der Drossel ansteigen und bereits vor der endgültigen Verstopfung der Düse einen relativ hohen prozentuellen Anteil des Zuführungsdruckes erreichen. Wenn nun ein derartiges Berstelement bzw. ein Wandteil des die Düse tragenden Bauteiles so ausgelegt ist, daß er vor Erreichen des vollen Kühlflüssigkeitsdruckes in der Zuführungsleitung abgesprengt wird oder birst, wird ab diesem Zeitpunkt schlagartig die Flussigkeitszufuhr zur Ortsbrust ansteigen, da nunmehr die ausgespritzte Menge vom Drosselquerschnitt und nicht mehr von der Düse bestimmt ist. Der auf diese Weise plötzlich auftretende signifikant höhere Kühlflüssigkeitsverbrauch kann unmittelbar zur Signalisierung der Verstopfung und damit eines geborstenen oder abgesprengten Wandteiles des die Düse tragenden Bauteiles herangezogen werden. Diese Ausbildung hat hiebei den Vorzug, daß trotz aufgetretener Verstopfung aufgrund des Berstens bzw. Absprengens eines Wandteiles die Kühlflüssigkeitszufuhr, wenngleich in unwirtschaftlich erhöhtem Maße, aufrechterhalten wird, wodurch ein höheres Maß an Sicherheit gewährleistet ist.

In einfacher Weise kann die Ausbildung so getroffen sein, daß die Drossel in einem dichtend in die Bohrung für die Aufnahme der Düse eingesetzten, mit dem die Düse tragenden Bauteil verbundenen Einsatzteil angeordnet ist, dessen Mantel eine Ausnehmung für den Eingriff eines lösbaren Verriegelungsgliedes aufweist. Eine derartige Ausbildung erlaubt es in einfacher Weise, den die Düse tragenden Bauteil als vor Erreichen des vollen Kühlflussigkeitsdruckes in der Zuführungsleitung berstende oder abspringende Kappe auszubilden, wobei sich insgesamt ein Drossel- und Berstelement integrierender Einsatzbauteil ergibt. Eine derartige Kappe kann in einfacher Weise mit dem Einsatzteil zur Festlegung der Düse in der Bohrung für die Aufnahme der Düse kraftschlussig verbunden sein, wobei dieser Einsatzteil eine Drosselbohrung aufweist.

Alternativ hiezu ist es ohne weiteres möglich, die Drossel in einem die Kühlflüssigkeitszufuhr steuernden Ventil anzuordnen, wobei sich eine derartige Anordnung beispielsweise dann mit Vorteil realisieren läßt, wenn eine Ausbildung gewählt wird, bei welcher die Zufuhr von Kühlflüssigkeit in Abhängigkeit von der axialen Meißelbelastung bzw. axialen Meißelverschiebung gesteuert ist. Die Drosselbohrung soll in allen diesen Fällen ein bestimmtes Druckverhältnis zwischen dem Zuführüngsdruck der Kühlflüssigkeit und dem Druck vor der Düse bei intakter und nicht verstopfter Düse sicherstellen.

Um sicherzustellen, daß durch die Kühlflüssigkeitszufuhr keine zusätzliche Gefahr einer Verstopfung der Düsen auftritt, ist mit Vorteil der Einsatzteil und/oder die Kühlflüssigkeitszuleitung mit Filtern ausgestattet.

Die Signale der Sensoren für die Erfassung von Druckdifferenzen, dem Druck in der Zuführungsleitung und/oder der Durchflußmenge können mit einer Signaleinrichtung und/oder einer Schaltvorrichtung für den Antriebsmotor des Schrämkopfes verbunden sein.

Die Erfindung wird nachfolgend an Hand von in der Zeichnung dargestellten Ausführungsbeispielen näher erläutert. In dieser zeigen Fig. 1 einen Meißelhalter mit von der Belastung des Meißels abhängig gesteuerter Kühlflüssigkeitszufuhr zu Düsen, Fig. 2 eine Düse für den Einsatz in einer Ausbildung nach Fig. 1 und Fig. 3 eine abgewandelte Ausführungsform der erfindungsgemäßen Einrichtung.

In Fig. 1 ist die Kühlflüssigkeitszuführungsleitung schematisch mit 1 angedeutet. In die Kühlflüssigkeitszuführungsleitung ist ein Durchflußmengenmeßgerät 2 eingeschaltet, dessen Signale einer Auswerteschaltung 3 und in der Folge als Steuersignale einem Schrämmotor 4 zur Verfügung gestellt werden. Die Kühlflüssigkeit gelangt unter einem Zuführungsdruck P1 zu einem Ventil, dessen Ventilkörper mit 5 bezeichnet ist. Der Ventilkörper wird durch axiale Verschiebung im Sinne des Doppelpfeiles 6 eines Meißels 7 in Abhängigkeit von der Belastung des Meißels entgegen der Kraft einer Feder 8 verschoben, so daß bei Belastung des Meißels die Flüssigkeitszufuhr in die Kanäle 9 und damit zu einer Düse 10 freigegeben ist. Die Düse 10 ist in einem Düsenkörper 11 angeordnet, welcher durch ein Sicherungselement 12 in seiner Lage in einer Bohrung 13 für die Aufnahme der Düse gehalten ist. In diese Bohrung 13 ist nun ein Bauteil entsprechend der Fig. 2 eingesetzt, welcher aus einem Einsatzteil 14 und einer Kappe 15 besteht. Die Kappe 15 trägt die Düse 16. Der Einsatzteil 14 weist eine Drosselbohrung 17 auf. Im Raum vor der Düse 16 und nach der Drosselbohrung 17 herrscht nun regelmäßig ein Druck P2, welcher bei nicht verstopfter Düse 16 geringer ist als der Zuführungsdruck P1 für die Kühlflüssigkeit. Die Drosselbohrung 17 ist auf ein bestimmtes Druckverhältnis zwischen dem Zuführungsdruck P1 und dem Druck P2 vor der Düse eingestellt. Wenn nun die Austrittsöffnung der Düse zufolge Anlagerungen, Schmutzteilchen, Kalkablagerungen oder Rostteilchen zunehmend kleiner wird und somit auch die Durchflußmenge kleiner wird, steigt der Druck P2. Die Druckdifferenz zwischen P1 und P2 wird kleiner. Wenn die Düse 16 vollstandig verstopft ist, dann wird P2 in der Folge gleich P1.

Die Kappe 15 ist nun als Berstelement ausgebildet und so dimensioniert, daß sie dann abgesprengt wird bzw. reißt, wenn P2 beispielsweise 90 % von P1 erreicht. Ein Bersten der Kappe 15 führt zu einem Anstieg der verbrauchten Kühlflussigkeitsmenge, wobei spätestens dann, wenn eine gewisse Anzahl von Kappen 15 geborsten ist, die verbrauchte Kühlflüssigkeitsmenge so groß wird, daß in der Züführungsleitung ein markanter Druckabfall des Druckes P1 beobachtet wird. Ober einen Druckschalter kann in der Folge, wie in Fig. 1 angedeutet, der Schrämmotor außer Betrieb gesetzt werden. In Analogie kann naturgemäß eine Anzeigevorrichtung ausgelöst werden.

Der die Drosselbohrung 17 tragende Bauteil weist ferner Dichtungen 18 auf, über welche ein dichtes Einsetzen dieses Bauteiles in die Bohrung 13 und aufgrund der Ausnehmung 19 im Mantel dieses Bauteiles eine Verriegelung durch das Verriegelungsglied 12 bei der Darstellung in Fig. 1 möglich ist.

Bei der Ausbildung nach Fig. 3 ist die Drosselbohrung nicht in einem Einsatzteil, sondern vielmehr unmittelbar im Ventil vorgesehen. Die Drosselbohrung ist nun mit 20 bezeichnet, und nach dem Öffnen des Ventilkörpers 5 wird sich bei nicht verstopfter Düse ein Druck P2 in der Bohrung 13 für die Aufnahme der Düse einstellen. Am Grund der Bohrung 13 ist nun ein Drucksensor 21 vorgesehen, dessen Signalleitung mit 22 bezeichnet ist. Durch Vergleich des an dieser Stelle durch den Drucksensor 21 gemessenen Druckes P2 mit dem in der Zuführungsleitung gemessenen Druck P1 läßt sich eine Aussage über den Verstopfungsgrad der Düse treffen, wobei die Druckdifferenz durch die Drossel 20 vorgegeben ist, solange die Düse 10 nicht verstopft ist. In Analogie zu den bereite bei Fig. 1 und beschriebenen Vorgängen wird der Druck P2 dann ansteigen, wenn eine zunehmende Verstopfung beobachtet wird und es kann auch in diesem Falle die Düse in einem Berstelement angeordnet sein, welches nach Erreichen eines vorbestimmten Anteiles des Druckes P1 im Raum vor der Düse ein Bersten des Elementes zur Folge hat.

In der Zuführungsleitung sind Filter 23 enthalten. Es ist ferner ein Filter 24 mit dem die Düse aufweisenden Bauteil verbunden, um eine Verschmutzung durch die Kühlflüssigkeitszufuhr zu verhindern.

## Patentansprüche

1. Versprüheinrichtung von Kühlflüssigkeit aus Düsen (10, 16) eines Schrämkopfes, welcher mit Meißeln (7) bestückt ist und rotierbar an einem Schrämarm gelagert ist, bei welcher die Kühlflüssigkeit über Kanäle im Inneren des Schrämkopfes zu den Düsen (10, 16), insbesondere unter Zwischenschaltung von durch die Meißel (7) betätigten Ventilen und/oder einer Sektorsteuerung, zuführbar ist, dadurch gekennzeichnet,
- daß der Raum vor der Düse (10, 16) über eine Drossel (17, 20) mit der Kühlflüssigkeitszuführungsleitung (1) verbunden ist,
- daß die Düse (10, 16) in einem den Raum strömungsabwärts von der Drossel (17, 20) begrenzenden Bauteil angeordnet ist,
- daß in die Kühlflüssigkeitszuführungsleitung (1) wenigstens ein Sensor (2) zur Erfassung der Durchflußmenge und/oder des Druckes (P1) eingeschaltet ist,
- wobei bei Verwendung eines Drucksensors für den Druck (P1) wenigstens ein weiterer Sensor (21) den Druck (P2) im Raum vor der Düse erfaßt und über eine Auswerteschaltung (3) die Drücke (P1, P2) verglichen werden,
- und daß bei Annäherung des Druckes (P2) an den Druck (P1) oder bei einem vorbestimmten Anstieg der Durchflußmenge am Sensor (2) ein Signal ausgelöst wird.

2. Einrichtung nach Anspruch 1, dadurch gekennzeichnet, daß wenigstens ein den freien Düsenquerschnitt bezüglich seiner Fläche übersteigender Wandteil des die Düse (16) tragenden Bauteiles als vor Erreichen des vollen Kühlflüssigkeitsdruckes in der Zuführungsleitung berstender Wandteil ausgebildet ist.

3. Einrichtung nach Anspruch 1 oder 2, dadurch gekennzeichnet, daß die Drossel (17) in einem dichtend in die Bohrung (13) für die Aufnahme der Düse (16) eingesetzten, mit dem die Düse (16) tragenden Bauteil verbundenen Einsatzteil (14) angeordnet ist, dessen Mantel eine Ausnehmung (19) für den Eingriff eines lösbaren Verriegelungsgliedes (12) aufweist.

4. Einrichtung nach Anspruch 1 oder 2, dadurch gekennzeichnet, daß die Drossel (20) in einem die Kühlflüssigkeitszufuhr steuernden Ventil angeordnet ist.

5. Einrichtung nach einem der Ansprüche 1 bis 4, dadurch gekennzeichnet, daß der die Düse (16) tragende Bauteil als vor Erreichen des vollen Kühlflussigkeitsdruckes in der Zuführungsleitung berstende oder abspringende Kappe (15) ausgebildet ist, welche mit einem Einsatzteil (14) zur Festlegung der Düse (16) in der Bohrung (13) für die Aufnahme der Düse (16) kraftschlüssig verbunden ist.

6. Einrichtung nach einem der Ansprüche 1 bis 5, dadurch gekennzeichnet, daß der Einsatzteil (14) und/oder die Kühlflüssigkeitszuleitung (1) mit Filtern (23, 24) ausgestattet ist.

7. Einrichtung nach einem der Ansprüche 1 bis 6, dadurch gekennzeichnet, daß der oder die Sensor(en) (2) mit einer Signaleinrichtung und/oder einer Schaltvorrichtung (3) für den Antriebsmotor (4) des Schrämkopfes verbunden ist (sind).

## Claims

1. Device for the spraying of coolant from nozzles (10, 16) of a cutter head, which is fitted with bits (7) and is mounted rotatably on a cutter jib, in which the coolant can be fed, via channels inside the cutter head, to the nozzles (10, 16), in particular with the connection in between of valves operated by the bits (7) and/or a sector control, characterized
- in that the space ahead of the nozzle (10, 16) is connected via a choke (17, 20) to the coolant feed line (1),
- in that the nozzle (10, 16) is arranged in a component bounding the space downstream of the choke (17, 20),
- in that at least one sensor (2), for recording of the flow rate and/or the pressure (P1), is connected in the coolant feed line (1),
- in cases where use is made of a pressure sensor for the pressure (P1), least one further sensor (21) recording the pressure (P2) in the space ahead of the nozzle and the pressures (P1, P2) being compared by means of an evaluation circuit (3),
- and in that a signal is triggered if the pressure (P2) approaches the pressure (P1) or if there is a predetermined rise in the flow rate at the sensor (2).

2. Device according to Claim 1, characterized in that at least one wall part of the component bearing the nozzle (16) extending in its area beyond the free nozzle cross-section is designed as a wall part which ruptures before the full coolant pressure in the feed line is reached,

3. Device according to Claim 1 or 2, characterized in that the choke (17) is arranged in an insert (14) which is inserted tightly in the bore (13) for reception of the nozzle (16), is connected to the component bearing the nozzle (16) and the casing of which has a recess (19) for the engagement of a releasable locking member (12).

4. Device according to Claim 1 or 2, characterized in that the choke (20) is arranged in a valve controlling the coolant feed.

5. Device according to one of Claims 1 to 4, characterized in that the component bearing the nozzle (16) is designed as a cap (15) which ruptures or snaps off before the full coolant pressure is reached in the feed line and which is frictionally connected to an in sert (14) for fixing the nozzle (16) in the bore (13) for reception of the nozzle (16).

6. Device according to one of Claims 1 to 5, characterized in that the insert (14) and/or the coolant feed line (1) is fitted with filters (23, 24).

7. Device according to one of Claims 1 to 6, characterized in that the sensor or sensors (2) is (are) connected to a signalling device and/or a switching device (3) for the drive motor (4) of the cutter head.

## Revendications

1. Dispositif pour pulvériser un liquide de refroidissement à partir des buses (10, 16) d'une tête de havage qui est équipée de trépans (7) et est montée rotative sur un bras de havage, dans lequel le liquide de refroidissement peut être envoyé, par l'intermédiaire de canaux ménagés dans l'intérieur de la tête de havage, jusqu'aux buses (10, 16), notamment avec interposition de soupapes manoeuvrées par les trépans (7) et/ou d'une commande-secteur, caractérisé en ce que
- l'espace situé en amont de la buse (10, 16) est relié à la conduite d'amenée de liquide de refroidissement (1) par l'intermédiaire d'un étranglement (17, 20),
- en ce que la buse (10, 16) est disposée dans une pièce structurelle délimitant l'espace situé, suivant la direction d'écoulement, en aval de l'étranglement (17, 20),
- en ce que dans la conduite d'amenée de liquide de refroidissement (1) se trouve interposé au moins un détecteur (2) servant à la détermination du débit et/ou de la pression (P1),
- dans lequel lorsqu'on utilise un détecteur de pression pour la pression (P1), au moins un autre détecteur (21) mesure la pression (P2) dans la chambre devant la buse et les pressions (P1, P2) sont comparées par l'intermédiaire d'un circuit d'exploitation (3),
- et un signal est délivré par le détecteur (2) lorsque la pression (P2) se rapproche de la pression (P1) ou lors d'une augmentation prédéterminée du débit.

2. Dispositif selon la revendication 1, caractérisé en ce qu'une partie de paroi de la pièce structurelle portant la buse (16), partie de paroi qui dépasse la section transversale de la buse en ce qui concerne sa surface, est agencée sous forme d'une partie de paroi éclatant ayant que l'on parvienne à la pression totale de liquide de refroidissement dans la conduite d'amenée.

3. Dispositif selon la revendication ou z, caractérisé en ce que l'étranglement (17) est disposé dans une pièce insérable (14) logée de manière étanche dans l'alésage (13) destiné a recevoir la buse (16) et reliée à la partie structurelle portant la buse (16) et dont l'enveloppe comporte une cavité (19) pour la venue en prise d'un organe de verrouillage amovible (12).

4. Dispositif selon la revendication 1 ou 2, caractérisé en ce que l'étranglement (20) est disposé dans une soupape commandant l'amenée de liquide de refroidissement.

5. Dispositif selon l'une des revendications 1 à 4, caractérisé en ce que la pièce structurelle portant la buse (16) est agencée sous forme d'un capuchon (15) éclatant ou sautant avant l'obtention de la pression totale de liquide de refroidissement dans la conduite d'amenée, qui est relié, par solidarisation sous effort, avec une pièce insérable (14) destinée à immobiliser la buse (16) dans l'alésage (13) servant à recevoir la buse (16).

6. Dispositif selon l'une des revendications 1 à 5, caractérisé en ce que la pièce insérable (14) et/ou la conduite d'amenée de liquide de refroidissement (1) est équipée de filtres (23, 24).

7. Dispositif selon l'une des revendications 1 à 6, caractérisé en ce que le (ou les) détecteur(s) (2) est (sont) relié(s) à un dispositif de signalisation et/ou un dispositif de coupure de courant (3) pour le moteur d'entraînement (4) de la tête de havage.
